# EUROPÄISCHE PATENTSCHRIFT

(11) **EP 0 512 275 B1**
(45) Veröffentlichungstag und Bekanntmachung des Hinweises auf die Patenterteilung: **25.09.1996**
(21) Anmeldenummer: 92106192.5
(22) Anmeldetag: 10.04.1992
(51) Int. Cl.: B27G 19/10, B27G 13/12

(54) **Rotierendes Fräswerkzeug**
Rotary milling tool
Outil de fraisage rotatif

(30) Priorität: 08.05.1991 DE 4115095
(43) Veröffentlichungstag der Anmeldung: 11.11.1992
(73) Patentinhaber: Hundegger, Hans, D-87749 Hawangen (DE)
(72) Erfinder: Hundegger, Hans, D-87749 Hawangen (DE)
(74) Vertreter: Pfister, Helmut, Dipl.-Ing.

(56) Entgegenhaltungen:
- AT-A- 249 980
- DE-C- 117 551
- DE-C- 480 625
- DE-C- 824 257
- DE-U- 9 016 128
- US-A- 2 840 128
- US-A- 3 672 417
- SOVIET PATENTS ABSTRACTS Section PQ, Week 9037, 24. Oktober 1990 Derwent Publications Ltd., London, GB; Class P63, AN 90-280925/37
- GB-A-K9820 (ELSWORTH)

## Beschreibung

Die Erfindung betrifft ein Verfahren zur Bearbeitung von Holzwerkstücken in Holzbearbeitungsmaschinen mit einem rotierenden Fräswerkzeug, mit am Umfang angeordneten Schneidmessern mit Schneiden, die entgegengesetzten Drehrichtungen zugeordnet sind, wobei alle Schneidmesser starr mit dem Werkzeugkörper verbunden sind, wobei alle Schneiden den gleichen Abstand von der Rotationsachse aufweisen und wobei das Werkstück und das Werkzeug relativ zueinander bewegt werden, wobei die Werkstückbearbeitung mit einer Drehrichtung des Werkzeuges begonnen wird, bei der die Schneiden gegen den Schnittanfang gerichtet sind und wobei nach Bearbeitung des Schnittanfanges die Drehrichtung des Fräswerkzeuges umgekehrt wird, gemäß DE-U-90 16 128.9.

Die Erfindung betrifft weiter ein Fräswerkzeug zur Durchführung des Verfahrens.

In der DE-C 117 551 ist ein Fräswerkzeug beschrieben, mit dem das eingangs angegebene Verfahren durchführbar ist. Bei diesem Fräswerkzeug ist vorgesehen, daß der Werkzeugkörper am Umfang mehrere Schneidmesseranordnungen trägt, wobei die Schneidmesseranordnungen je nach der Drehrichtung begrenzte Schwenkbewegungen ausführen können. Die Schneidmesseranordnungen tragen jeweils zwei Schneiden, die je einer Drehrichtung zugeordnet sind. Durch die pendelnde Aufhängung der Schneidmesseranordnungen wird erreicht, daß bei der einen Drehrichtung die eine Schneide wirksam ist. Bei der entgegengesetzten Drehrichtung ist die andere Schneide dann sinngemäß wirksam.

Mit einem Fräswerkzeug der beschriebenen Art ist es möglich, ein Werkstück, beispielsweise ein Holzbalken oder dergleichen wahlweise in einer der beiden Drehrichtungen zu bearbeiten.

In dem Dokument DE-U 90 16 128.9 ist ein anderes Fräswerkzeug beschrieben, das ebenfalls in zwei Drehrichtungen verwendet werden kann. Bei diesem Fräswerkzeug sind auf einer gemeinsamen Welle mehrere verschiedene Teilwerkzeuge angeordnet, deren Schneiden einmal der einen und einmal der anderen Drehrichtung zugeordnet sind. Durch eine axiale Verschiebung des ganzen Werkzeuges ist es möglich, wahlweise das eine oder andere Teilwerkzeug an der gleichen Werkstücksstelle zum Einsatz zu bringen.

Die Erfindung will ein Verfahren vorschlagen, mit dem es möglich ist, den Arbeitsablauf zu verbessern.

Zur Lösung dieser Aufgabe geht die Erfindung aus von dem eingangs beschriebenen Verfahren. Erfindungsgemäß wird vorgeschlagen, daß alle Schneiden bei der Rotation einander nachfolgen.

Bei der Anwendung des erfindungsgemäßen Verfahrens gelingt es in einfachster Weise, ohne Wechsel des Werkzeuges die sonst unvermeidbaren Ausrisse am Anfang oder auch am Ende von Schnitten in Holzwerkstücken zu vermeiden. Beim erfindungsgemäßen Verfahren sind die wirksamen Schneiden des Fräswerkzeuges immer gegen das Werkstück gerichtet, so daß die Späne gegen das Werkstück gedrückt werden, so daß ein Abreißen vermieden wird.

Bei einer bevorzugten Ausführungsform des erfindungsgemäßen Verfahrens ist vorgesehen, daß die Drehrichtungsumkehr dann vorgenommen wird, wenn bei der Relativbewegung die Drehachse des Fräswerkzeuges die Ebene des Schnittanfanges passiert hat. Im allgemeinem empfiehlt es sich, die Umkehr der Drehrichtung etwa in der Mitte des Schneidvorganges vorzunehmen.

Günstig ist es beim erfindungsgemäßen Verfahren, wenn die Relativbewegung zwischen dem Werkzeug und dem Werkstück abgestoppt wird, daß die Relativbewegung ein geringes Maß in entgegengesetzter Richtung erfolgt und daß anschließend die Umsteuerung des Fräswerkzeuges in die andere Drehrichtung vorgenommen und die Relativbewegung in ursprünglicher Richtung fortgesetzt wird. Das Abstoppen des Fräswerkzeuges zum Zwecke der Umsteuerung erfolgt hierbei ohne Einwirkung auf das Werkstück.

Die Erfindung betrifft weiter ein verbessertes Fräswerkzeug, mit dem es möglich wird, bei der Durchführung des erfindungsgemäßen Verfahrens genaue Schneidergebnisse zu erzielen. Zur Lösung dieser Aufgabe schlägt die Erfindung ein rotierendes Fräswerkzeug für Holzbearbeitungsmaschinen zur Durchführung des vorstehend angegebenen Verfahrens vor, wobei das Fräswerkzeug am Werkzeugkörper am Umfang vorzugsweise auswechselbare Schneidmesser trägt, die ein geringes radiales Maß über den Werkzeugkörper vorstehen, wobei alle Schneiden der Schneidmesser einander nachfolgen und wobei ein Teil der Schneiden der Schneidmesser einer Drehrichtung des Werkzeugkörpers und der andere Teil der entgegengesetzten Drehrichtung zugeordnet sind, wobei alle Schneiden den gleichen Abstand von der Rotationsachse aufweisen und wobei die Schneidmesser starr mit dem Werkzeugkörper verbunden sind.

Es ist gefunden worden, daß das erfindungsgemäße Verfahren mit einem Werkzeug durchführbar ist, bei dem alle Schneiden auf dem gleichen Durchmesser angeordnet sind, starr mit dem Werkzeugkörper verbunden sind und bei der Rotation einander nachfolgen, was erhebliche Vorteile mit sich bringt. Beim Schneidvorgang ergibt sich keine Relativbewegung zwischen den Schneidmessern und dem Werkzeugkörper. Dabei sind nur diejenigen Schneiden wirksam, die der jeweiligen Drehrichtung zugeordnet sind. Die anderen Schneiden nehmen an diesem Schneidvorgang überhaupt nicht teil. Sie gleiten in der Regel auch nicht auf der geschnittenen Fläche, so daß keine Gefahr besteht, daß sich diese Schneidmesser beim Schneidvorgang nachteilig bemerkbar machen.

Das überraschende Ergebnis der erfindungsgemäßen Anordnung kommt offenbar dadurch zustande, daß beim Schneidvorgang wegen der Nachgiebigkeit des Werkstoffes Holz, die Frästiefe jeweils etwas größer ist, als es der theoretischen Bahn der betreffenden Schneide entsprechen würde. Die Schneide zieht offenbar den Span und die dem Span benachbarten Holzteile etwas heran. Nach dem Abheben des Spanes weicht das nichtgeschnittene Holz wieder zurück, so daß es mit der nachfolgenden "nichtschneidenden" Schneide nicht in Kontakt kommt.

Durch das erfindungsgemäße Fräswerkzeug ist es nun möglich, durch einfache Umsteuerung des Antriebsmotors die Drehrichtung des Fräswerkzeuges den jeweiligen Wünschen anzupassen. Es ist möglich, daß die Späne immer in die gleiche Richtung ausgetragen werden. Das Fräswerkzeug kann, je nach dem Bearbeitungsablauf, sowohl beim Vorschub als auch beim Rückhub Fräsarbeit leisten, ohne daß die Qualität der bearbeiteten Flächen verringert wird.

In einer Ausführungsform der Erfindung ist vorgesehen, daß ein symmetrisch ausgebildetes Schneidwerkzeug verwendet wird, das in der Umfangsrichtung beidseitig Schneiden besitzt. Der Herstellungsaufwand für ein Fräswerkzeug gemäß der Erfindung muß also nicht vergrößert werden.

Die Schneidmesser, die die Erfindung verwendet, können vorzugsweise eine keil- oder trapezförmige Gestalt besitzen.

Die Erfindung ist auch unter Verwendung von vorbekannten blattartigen Schneidmessern realisierbar. In diesem Fall wird vorgeschlagen, daß ein keil- oder trapezförmiges Halteelement benutzt wird, das beidseitig die blattartigen Schneidmesser fixiert.

In manchen Fällen empfiehlt es sich, an der Stirnseite des Werkzeugkörpers einen Vorschneider anzuordnen, der Schneiden für beide Drehrichtungen aufweist. Dieser Vorschneider hat beispielsweise die Aufgabe, beim Herstellen einer Abstufung die seitliche Begrenzung der Abstufung jeweils zu bearbeiten.

Die Erfindung ist in erster Linie bei solchen Werkzeugkörpern anwendbar, die im wesentlichen eine zylinderische Gestalt besitzen, und wobei die Schneidmesser auf der Zylinderfläche des Werkzeugkörpers angeordnet sind. Die Erfindung ist aber nicht auf solche Formen von Werkzeugkörpern beschränkt. Der Werkzeugkörper kann beispielsweise auch eine konische Gestalt besitzen, falls dies für besondere Bearbeitungszwecke notwendig oder zweckmäßig erscheint. In diesem Fall sind dann die Schneidmesser in der Kegelfläche angeordnet. In Sonderfällen kann die Erfindung auch dann angewandt werden, wenn die Schneiden in der konischen oder auch ebenen Stirnfläche eines rotierenden Werkzeugkörpers angeordnet sind.

In der Zeichnung sind einige Ausführungsbeispiele der Erfindung schematisch dargestellt. Es zeigen:
- Fig. 1: eine teilweise Stirnansicht eines Fräswerkzeuges gemäß der Erfindung,
- Fig. 2: die Darstellung einer abgewandelten Ausführungsform der Erfindung,
- Fig. 3 bis Fig. 6: schematische Darstellung der verschiedenen Stellungen während der Durchführung des erfindungsgemäßen Verfahrens,
- Fig. 7: eine Seitenansicht des erfindungsgemäßen Fräswerkzeuges, das in den Betriebsstellungen der Fig. 3 bis 6 Verwendung findet und
- Fig. 8: eine Seitenansicht des bearbeiteten Werkstückes.

Der Werkzeugkörper 6 mit der Rotationsachse 7 im Ausführungsbeispiel der Fig. 1 besitzt am Umfang 12 eine Mehrzahl von Schneidmessern 3, die insbesondere trapezförmige Gestalt besitzten. Die Befestigung dieser Schneidmesser 3 kann beispielsweise durch in der Fig. 1 nicht näher gezeigte Schrauben erfolgen, die radial von außen nach innen in den Werkzeugkörper 6 eingreifen und die Schneidmesser 3 festhalten.

Grundsätzlich sind für die Befestigung der Schneidmesser beim erfindungsgemäßen Fräswerkzeug 20 alle Befestigungsarten anwendbar die für Schneidmesser herkömmlicher Ausbildung angewandt werden.

Das Schneidmesser 3 besitzt die Schneiden 1 und 2. Im Bereich dieser Schneiden 1 und 2 besitzt der Werkzeugkörper Ausnehmungen 13 und 14, die dazu dienen, die Späne zu brechen und ein Abgleiten der Späne von den Schneiden zuzulassen. Die Ausnehmung 13 wirkt dabei mit der Schneide 1 zusammen und die Ausnehmung 14 mit der Schneide 2. Die Rotationsachse des Werkzeugkörpers 6 ist mit 7 bezeichnet.

Wenn nun der Werkzeugkörper in Richtung des Pfeiles 15 angetrieben ist, ist nur die Schneide 1 mit der Ausnehmung 13 wirksam. Die nachfolgende Schneide 2 ist bei dieser Drehrichtung ohne Wirkung. Sie kommt in aller Regel auch nicht mit dem Werkstück in Kontakt.

Bei einer Drehrichtung des Werkzeugkörpers in Richtung des Pfeiles 16, ist die Schneide 2 mit der Ausnehmung 14 wirksam, während die Schneide 1 und die zugehörige Ausnehmung 13 ohne Funktion sind.

An der Stirnseite 9 des Werkzeugkörpers 6 kann ein Vorschneider angeordnet sein.

Beim Ausführungsbeispiel nach der Fig. 2 ist ein trapezförmiges Halteelement 8 vorgesehen, das durch eine Schraube 17 im Werkzeugkörper 6 gehalten ist. Das Halteelement 8 hält blattartige Schneidmesser 4 und 5 fest, die durch Zapfen 18 gesichert sind. Die Schneiden der Schneidmesser 4 und 5 sind mit 1 und 2 bezeichnet und wirken wie beim Ausführungsbeispiel nach der Fig. 1 jeweils mit den Ausnehmungen 13 bzw. 14 zusammen.

Der Vorschneider 10 besitzt die Schneiden 11, denen jeweils auch Ausnehmungen 19 zugeordnet sind.

Die axiale Länge der Schneidmesser kann frei gewählt werden. In manchen Fällen empfiehlt es sich, über die ganze Länge des Fräswerkzeugkörpers ein einziges Schneidmesser vorzusehen. In manchen Fällen ist es jedoch besser, eine Mehrzahl von Messern zu verwenden, die gegeneinander versetzt sind.

Die Fig. 3 zeigt eine Ansicht des Endes des zu bearbeitenden Werkstückes 21. An dieses Werkstück soll mittels des Fräswerkzeuges 20, das um die Achse 7 umläuft, ein Zapfen angefräst werden. Das Werkzeug 20 besteht hierzu aus den beiden Werkzeugteilen 24 und 25 (s. Fig. 7). Der Abstand dieser beiden Werkzeugteile voneinander entspricht dabei der Breite des Zapfens 30, der aus dem Werkstück 21 herausgefräst werden soll. Die Teile 24 und 25 des Werkzeuges 20 besitzen eine Ausbildung, wie diese z.B. in den Fig. 1 oder 2 dargestellt ist. Im allgemeinen erfolgt die Relativbewegung zwischen dem Werkzeug 20 und dem Werkstück 21 in der Weise, daß das Werkzeug in einem Schlitten geführt und dieser Schlitten verschiebbar ausgebildet ist. Das Werkstück 21 ist dabei fest eingespannt. In besonderen Fällen kann beim erfindungsgemäßen Verfahren das Werkzeug auch relativ ortsfest sein, während das Werkstück verschoben wird.

In der Fig. 3 ist angenommen, daß sich das Werkzeug in Richtung des Pfeiles 26 voranbewegt, während die Drehrichtung durch den Pfeil 27 angedeutet ist. Die Schneiden am Umfang des Werkstückes 20 sind somit gegen das Werkstück 21 gerichtet.

Diese Bewegung wird fortgesetzt bis etwa die Stellung der Fig. 4 erreicht ist. Der Schnittanfang 22 ist auf diese Weise einwandfrei bearbeitet, und die Achse 7 hat die Ebene 23, der der Schnittanfang angehört, passiert. In dieser Stellung des Werkzeuges wird das Werkzeug etwas gegen die Vorschubrichtung 26 zurückgezogen (s. Fig. 5), so daß die Schneiden vom Werkstück freikommen, und die Drehrichtung des Werkzeuges wird umgesteuert. Das Werkzeug dreht sich jetzt in Richtung des Pfeiles 28.

Diese Umsteuerung geht sehr rasch vor sich, da es leicht möglich ist, durch geeignete Bremsen den Antriebsmotor rasch anzuhalten.

Nun wird der Schneidvorgang wieder in Richtung des Pfeiles 26 fortgesetzt. Die Schneiden greifen wieder in das Werkstück ein, und das Werkzeug 20 kommt schließlich vom Werkstück frei. Dies ist in der Fig. 6 gezeigt. Auf diese Weise wird nicht nur der Schnittanfang 22 einwandfrei und ohne Ausrisse bearbeitet. Auch das Schnittende 29 ist einwandfrei bearbeitet, da bei der Drehrichtung gemäß Pfeil 28 die Schneiden auf die äußeren Holzfasern derart einwirken, daß diese gegen das Werkstück 21 gepreßt werden.

## Patentansprüche

1. Verfahren zur Bearbeitung von Holzwerkstücken in Holzbearbeitungsmaschinen mit einem rotierenden Fräswerkzeug (20), mit am Umfang angeordneten Schneidmessern (3,4,5) mit Schneiden (1,2), die entgegengesetzten Drehrichtungen zugeordnet sind, wobei alle Schneidmesser (3,4,5) starr mit dem Werkzeugkörper (6) verbunden sind, wobei alle Schneiden den gleichen Abstand von der Rotationsachse aufweisen und wobei das Werkstück (21) und das Werkzeug (20) relativ zueinander bewegt werden, wobei die Werkstückbearbeitung mit einer Drehrichtung des Werkzeuges (20) begonnen wird, bei der die Schneiden gegen den Schnittanfang gerichtet sind und wobei nach Bearbeitung des Schnittanfanges die Drehrichtung des Fräswerkzeuges (20) umgekehrt wird, **dadurch gekennzeichnet, daß** alle Schneiden (1,2) bei der Rotation einander nachfolgen.

2. Verfahren nach Anspruch 1, **dadurch gekennzeichnet, daß** die Drehrichtungsumkehr dann vorgenommen wird, wenn bei der Relativbewegung die Drehachse (7) des Fräswerkzeuges (20) die Ebene (23) des Schnittanfanges (22) passiert hat.

3. Verfahren nach einem der Ansprüche 1 oder 2, **dadurch gekennzeichnet, daß** die Relativbewegung zwischen dem Werkzeug (20) und dem Werkstück (21) abgestoppt wird, daß die Relativbewegung ein geringes Maß in entgegengesetzter Richtung erfolgt und daß anschließend die Umsteuerung des Fräswerkzeuges (20) in die andere Drehrichtung vorgenommen und die Relativbewegung in ursprünglicher Richtung fortgesetzt wird.

4. Rotierendes Fräswerkzeug (20) für Holzbearbeitungsmaschinen, zur Durchführung des Verfahrens nach einem der vorhergehenden Ansprüche, wobei das Fräswerkzeug am Werkzeugkörper (6) am Umfang (12) vorzugsweise auswechselbare Schneidmesser (3,4,5) trägt, die ein geringes radiales Maß über den Werkzeugkörper vorstehen, wobei alle Schneiden (1,2) der Schneidmesser (3,4,5) einander nachfolgen und wobei ein Teil (1) der Schneiden (1,2) der Schneidmesser (3,4,5) einer Drehrichtung des Werkzeugkörpers (6) und der andere Teil (2) der entgegengesetzten Drehrichtung zugeordnet sind, wobei alle Schneiden (1,2) den gleichen Abstand von der Rotationsachse (7) aufweisen und wobei die Schneidmesser (3,4,5) starr mit dem Werkzeugkörper (6) verbunden sind.

5. Fräswerkzeug nach Anspruch 4, **gekennzeichnet durch** ein symmetrisch ausgebildetes Schneidmesser (3), das in der Umfangsrichtung beidseitig Schneiden (1,2) besitzt.

6. Fräswerkzeug nach einem der Ansprüche 4 oder 5, **dadurch gekennzeichnet, daß** die Schneidmesser (3) eine keil- oder trapezförmige Gestalt besitzen.

7. Fräswerkzeug nach einem der Ansprüche 4 bis 6, **gekennzeichnet durch** ein keil- oder trapezförmiges Halteelement (8), das beidseitig blattartige Schneidmesser (4,5) fixiert.

8. Fräswerkzeug nach einem der Ansprüche 4 bis 7, **dadurch gekennzeichnet, daß** an der Stirnseite (9) des Werkzeugkörpers (6) Vorschneider (10) angeordnet sind, die Schneiden (11) für beide Drehrichtungen aufweisen.

## Claims

1. Process for machining workpieces of wood in wood working machines with a rotating cutting tool (20), with cutters (3,4,5) arranged around the circumference, said cutters having cutting edges (1,2) assigned to opposite directions of rotation, with all cutters (3,4,5) being rigidly mounted on the tool body (6), with all cutting edges being equidistant from the axis of rotation and with the workpiece (21) and the tool (20) being moved relative to each other, the machining of the workpiece being started in the direction of rotation of the tool (20) with the cutting edges positioned against the direction of the beginning of the cut and the direction of rotation of the cutting tool (20) being reversed after the beginning of the cut has been effected, **characterized in that** all cutting edges(1,2) follow each other in succession during rotation.

2. Process according to claim 1, **characterized in that** reversal of the direction of rotation is effected when the axis of rotation (7) of the cutting tool has passed the plane (23) of the beginning of the cut (22) during the relative movement of workpiece and tool.

3. Process according to either claim 1 or 2, **characterized in that** the relative movement between the tool (20) and the workpiece (21) is stopped, that the relative movement is effected to a small extent in the opposite direction and that afterwards the reversal of the direction of rotation of the cutting tool (20) is effected and the relative movement is continued in the original direction.

4. Rotating cutting tool (20) for wood working machines for effecting the process according to one of the preceding claims, the cutting tool on the tool body (6) around the circumference bearing preferably replaceable cutters (3,4,5) projecting radially to a slight extent from the tool body, all cutting edges(1,2) of the cutters (3,4,5) following each other in succession and one portion (1) of the cutting edges of the cutters (3,4,5) being assigned to one direction of rotation of the tool body (6) and the other portion (2) to the opposite direction of rotation, all cutting edges (1,2) being equidistant from the axis of rotation (7) and all cutters (3,4,5) being rigidly mounted on the tool body (6).

5. Cutting tool according to claim 4, **characterized by** a symmetrically designed cutter (3) having in the circumferential direction cutting edges (1,2) on either side.

6. Cutting tool according to either claim 4 or 5, **characterized in that** the cutters (3) are wedge-like or trapezoidal in shape.

7. Cutting tool according to one of the claims 4 to 6, **characterized by** a wedge-like or trapezoidal holding element (8) fixing blade-like cutters (4,5) on either side.

8. Cutting tool according to one of the claims 4 to 7, **characterized in that** arranged on the front face of the tool body (6) are pre-cutting tools (10) having cutting edges (11) for both directions of rotation.

## Revendications

1. Procédé d'usinage de pièces à usiner pour des machines à travailler le bois avec un outil fraiseur en mouvement de rotation (20) ayant des lames tranchantes (3,4,5) fixées à la circonférence avec des tranchants (1,2) attribués aux sens de rotation opposés, toutes les lames tranchantes étant fixées de manière rigide sur la fraise (6) et tous les tranchants ayant la même distance par rapport à l'axe de rotation, l'outil fraiseur (20) et la pièce à usiner (21) étant en mouvement relatif l'un vers l'autre, l'usinage étant commencé par un sens de rotation de l'outil fraiseur (20) ayant les tranchants orientés contre le début de la coupe et après le début de l'usinage, le mouvement de rotation de l'outil (20) étant inversé, caractérisé en ce que tous les tranchants (1,2) se suivent pendant le mouvement de rotation.

2. Procédé suivant la revendication 1 caractérisé en ce que l'inversion du mouvement de rotation est commandée, dés que l'axe de rotation (7) de l'outil fraiseur (20) passe le plan (23) du début de la coupe (22) pendant le mouvement relatif.

3. Procédé suivant l'une des revendications 1 ou 2 caractérisé en ce que le mouvement relatif entre l'outil fraiseur (20) et la pièce à usiner (21) est arrêté et repris un peu en sens opposé, le mouvement de rotation de l'outil fraiseur (20) est ensuite inversé et le mouvement relatif reprend dans le sens de début.

4. Outil fraiseur en mouvement de rotation (20) pour des machines à travailler le bois pour réaliser le procédé suivant l'une des revendications précédentes, l'outil fraiseur ayant des lames tranchantes (3,4,5) de préférences échangeables, fixées à la circonférence (12) de la fraise (6) dépassants de peu la fraise dans le sens radiale ayant des tranchants (1,2) se suivants avec une partie des tranchants attribuée à un sens de rotation et l'autre partie au sens opposé, ayant tous la même distance par rapport à l'axe de rotation (7), les lames tranchantes (3,4,5) étant fixées de manière rigide sur la fraise (6).

5. Outil fraiseur suivant la revendication 4 caractérisé par une lame tranchante (3) symétrique ayant des deux côtés des tranchants (1,2) dans le sens du périmètre.

6. Outil fraiseur suivant l'une des revendications 4 ou 5 caractérisé en ce que les lames tranchantes (3) ont une forme d'une clavette ou trapézoïdale.

7. Outil fraiseur suivant l'une des revendications 4 à 6 caractérisé en ce qu'un élément de fixation (8) de forme d'une clavette ou trapézoïdale fixe la lame tranchante (4,5) ayant une forme d'un feuille bilatéral.

8. Outil fraiseur suivant l'une des revendications 4 à 7 caractérisé en ce que les lames donnant les premières coupes (10) possèdent des tranchants (11) pour les deux sens de rotation et sont fixées à la face frontale (9) de la fraise (6).
